# EUROPÄISCHE PATENTSCHRIFT

(11) **EP 0 705 789 B1**
(45) Veröffentlichungstag und Bekanntmachung des Hinweises auf die Patenterteilung: **29.12.1997**
(21) Anmeldenummer: 95115191.9
(22) Anmeldetag: 27.09.1995
(51) Int. Cl.: B67D 5/04, B67D 5/378

(54) **Pumpe zum Fördern von Dämpfen**
Vapour feeding pump
Pompe de refoulement de vapeurs

(30) Priorität: 09.10.1994 DE 4435976
(43) Veröffentlichungstag der Anmeldung: 10.04.1996
(73) Patentinhaber: Dürr-Dental GmbH & Co. KG, D-74321 Bietigheim-Bissingen (DE)
(72) Erfinder: Schmidt, Jürgen, D-74357 Bönnigheim (DE)
(74) Vertreter: Ostertag, Reinhard

(56) Entgegenhaltungen:
- DE-A- 4 037 066
- DE-A- 4 139 844

## Beschreibung

Die Erfindung betrifft eine Pumpe zum Fördern von Dämpfen, insbesondere Dämpfen niedersiedender Flüssigkeiten, gemäß dem Oberbegriff des Anspruches 1.

Derartige Pumpen werden z. B. an Zapfsäulen eingesetzt, um die beim Betanken von Kraftfahrzeugen aus dem Kraftfahrzeugtank verdrängten Benzindämpfe in den Tankstellentank zu fördern.

Bei derartigen Pumpen ist auch damit zu rechnen, daß die sie enthaltende Dampf-Rückführeinrichtung mit Mengen der dem Dampf entsprechenden Flüssigkeit beaufschlagt wird, z. B. durch Rücksaugen von Flüssigkeit oder durch Kondensation von Dampf in den zur Pumpe führenden Leitungen oder in der Pumpe selbst. Derartige Flüssigkeitsvolumina können das Arbeiten der Pumpe beeinträchtigen. Um dem entgegenzuwirken wurde schon vorgeschlagen (DE 4037 066 A1) bei der Pumpe anfallende Flüssigkeitsvolumina durch eine Strahlpumpe um die eigentliche Pumpeinheit herumzupumpen, wobei als Arbeitsmedium der Strahlpumpe der am Auslaß der Pumpeinheit bereitgestellte Dampf verwendet wird.

Eine derartige zusätzliche Strahlpumpe kann zwar flüssige Anteile im dem Einlaß der Pumpeinheit zugeführten Dampf zuverlässig um die Pumpe herum direkt in die zum Tankstellentank führende Leitung pumpen, die gesamte Pumpeinrichtung hat aber verhältnismäßig komplizierten Aufbau.

Durch die vorliegende Erfindung soll daher eine Pumpe zum Fördern von Dämpfen gemäß dem Oberbegriff des Anspruches 1 so weitergebildet werden, daß in der Pumpe anfallende flüssige Bestandteile ohne Beschädigung der Pumpe zum Pumpenauslaß gefördert werden, und zwar bei mechanisch einfachem Aufbau der Pumpe.

Diese Aufgabe ist erfindungsgemäß gelöst durch eine Pumpe mit den im Anspruch 1 angegebenen Merkmalen.

Während die eingangs angesprochene Pumpe im ankommenden Dampf enthaltene flüssige Bestandteile gezielt abscheidet und über die gesonderte Strahlpumpe zum Auslaß der gesamten Pumpeinrichtung fördert, wird durch die vorliegende Erfindung ein anderer Weg beschritten: die flüssigen Bestandteile werden stromauf des Einlasses der eigentlichen Pumpeinheit gezielt vernebelt, und auf diese Weise lassen sie sich problemlos zusammen mit dem Dampf durch die Pumpeinheit fördern. Fallen später hinter der Punmpeinheit die Tröpfchen wieder aus, so läuft das erhaltene Flüssigkeitsvolumen problemlos zum Zielort.

Vorteilhafte Weiterbildungen der Erfindung sind in Unteransprüchen angegeben.

Die Weiterbildung der Erfindung gemäß Anspruch 2 ist im Hinblick auf besonders einfachen mechanischen Aufbau des Verneblers von Vorteil. Durch die langgestreckte und kleinen Querschnitt aufweisende Form der Flüssigkeitskammer werden Düsen oder andere präzise mechanisch zu bearbeitende Zerstäubungselemente entbehrlich.

Gemäß Anspruch 3 kann man das Zuführen der sich im Gehäuse der Pumpe ansammelnden Flüssigkeitsmengen zum Vernebler auf einfache Weise über Schwerkraft erhalten.

Die Weiterbildung der Erfindung gemäß Anspruch 4 ist im Hinblick auf besonders effektive Vernebelung von Vorteil, da sich eine in der Flüssigkeitskammer ansammelnde Flüssigkeitssäule laufend teilen muß, hochgeschleudert wird und gegen Gehäusewände prallt, wenn der Dampfstrom zum Einlaß der eigentlichen Pumpeinheit gefördert wird.

Mit der Weiterbildung der Erfindung gemäß Anspruch 5 wird durch die aus Gründen des Brandschutzes vorgesehenen Flammsperren als Nebeneffekt erreicht, daß der Flüssigkeitskammer ein etwas aufgerissener Dampfstrom zugeführt wird, was ebenfalls im Hinblick auf gute Vernebelung vorteilhaft ist.

Eine Pumpe gemäß Anspruch 6 baut besonders kompakt und die mit dem Vorsehen der Flüssigkeitskammer verbundenen Kosten sind besonders klein, da im Grunde nur ein etwas aufwendigeres Formwerkzeug für das Kurbelgehäuse der Pumpeinheit notwendig ist.

Mit der Weiterbildung der Erfindung gemäß Anspruch 7 erhält man wiederum einen besonders kompakten Aufbau des Gehäuses und die gewünschte lange und kleinen Querschnitt aufweisende Geometrie der Flüssigkeitskammer.

Gemäß Anspruch 8 erhält man eine besonders gut gegen das zu fördernde Medium resistente Lagerung des Pleuels des Kolbens, was deshalb wichtig ist, weil bei der erfindungsgemäßen Pumpe nicht nur mit dem reinen Dampf sondern mit Nebeln der betracheten niedersiedenden Flüssigkeit gearbeitet wird.

Nachstehend wird die Erfindung anhand eines Ausführungsbeispieles unter Bezugnahme auf die Zeichnung näher erläutert. In dieser zeigen:
- Figur 1:: eine Aufsicht auf die Oberseite einer Kolbenpumpe zum Fördern von Benzindämpfen;
- Figur 2:: einen vertikalen Schnitt durch die in Figur 1 gezeigte Kolbenpumpe längs der dortigen Schnittlinie II-II;
- Figur 3:: einen vertikalen Schnitt durch die in Figur 1 und 2 gezeigte Kolbenpumpe längs der Schnittlinie III-III von Figur 2;
- Figur 4:: eine Aufsicht auf ein Kurbelgehäuse der Kolbenpumpe von oben, in vergrößertem Maßstabe;
- Figur 5:: einen abgewinkelten vertikalen Schnitt durch das in Figur 4 gezeigte Kurbelgehäuse längs der dortigen Schnittlinie V-V; und
- Figur 6:: einen schematischen Schnitt durch ein Pleuellager der Kolbenpumpe.

Die in der Zeichnung wiedergegebene Kolbenpumpe zum Rückführen von Benzindämpfen hat ein unter Einsatzbedingungen untenliegendes Kurbelgehäuse 10 und einen auf dieses aufgeschraubten, obenliegenden Zylinderkopf 12. Das Kurbelgehäuse 10 hat einen in den Figuren 1 und 2 links liegenden vom Boden hochgezogenen Wandabschnitt 14, in welchem über ein Lager 16 eine Kurbelwelle 18 gelagert ist. Die Kurbelwelle 18 trägt an ihrem in der Zeichnung links gelegenen Ende eine Riemenscheibe 20, über welche im betriebsbereiten Zustand ein in der Zeichnung nicht wiedergegebener Riemen läuft, der über eine auf der Motorwelle eines nicht gezeigten Antriebsmotors laufende Riemenscheibe läuft.

Die Kurbelwelle 18 hat (vergleiche Figur 2) einen Dichtbund 22, der zusammen mit einer dem Lager 16 vorgeschalteten Dichtscheibe 24 das Innere des Kurbelgehäuses 10 gegen die Umgebung abdichtet.

Mit der Kurbelwelle 18 ist über einen Gewindebolzen 26 ein Kurbelkörper 28 verbunden, an welchen ein Wuchtkörper 30 angeformt ist.

Auf dem Kurbelzapfen des Kurbelkörpers 30 läuft über ein Lager 32 ein Pleuel 34, an welches eine untere Kolbenschale 36 angeformt ist.

An dieser ist eine obere Kolbenschale 38 mittels einer Schraube 40 befestigt, und zwischen die beiden Kolbenschalen ist eine trockenlaufende Dichtung 42 eingespannt.

Die durch die Bauteile 34 bis 42 gebildete Kolbeneinheit 44 läuft in einer Zylinderbuchse 45, die über zwei axial hintereinander liegende Tellerfedern 46 auf einer Schulter 47 des Kurbelgehäuses 10 ruht und an der Unterseite des Zylinderkopfes 12 über eine Ventilplatte 48 abgestützt ist. Letztere trägt ein Einlaßventil 50 sowie ein Auslaßventil 52, wobei beide Ventile als Zungenventile ausgebildet sind.

Das Einlaßventil 50 steht über einen Kanal 54 der Ventilplatte 48 und einen an der Außenseite der Zylinderbuchse 44 vorbeiführenden axialen Kanal 56 mit einer vertikalen Flüssigkeitskammer 58 in Verbindung, die seitlich des hochgezogenen Wandabschnittes 14 zur Bodenwand des Kurbelgehäuses 10 führt. Wie insbesondere aus Figur 3 ersichtlich, ist die Flüssigkeitskammer 58 durch eine Wand 60 vom Kurbelraum 62 getrennt, und wie insbesondere die Figuren 3 und 5 zeigen, steht ein tiefster Punkt des Kurbelraumes 62 über eine in der Wand 60 vorgesehene Öffnung 64 mit der Flüssigkeitskammer 58 in Verbindung.

Bei betriebsbereiter Kolbenpumpe sind in einen am unteren Ende der Flüssigkeitskammer 58 liegenden Einlaßstutzen 66 und eine im Zylinderkopf 12 vorgesehene Auslaßbohrung 68 jeweils eine Flammsperreinheit 70 bzw. 72 eingeschraubt. Letztere haben jeweils ein Gehäuse 74 und zwei in diesem axial hintereinander liegend angeordnete Wickel 76 aus gewelltem Blech (Bandsicherung) bzw. einen einzigen solchen Wickel, ggf. mit vergrößerter axialer Abmessung.

Die Gehäuse 74 können direkt an das Pumpengehäuse angeschraubt sein, wie in Figur 2 wiedergegeben, oder über Winkelstücke 78 mit dem Gehäuse verbunden sein, wie in Figur 3 gezeigt.

Die oben beschriebene Kolbenpumpe arbeitet folgendermaßen:

Sich im Inneren des Pumpengehäuses ansammelndes flüssiges Benzin gelangt aus den Kanälen 54 und 56 direkt und aus dem Kurbelraum 62 über die Öffnung 64 in die Flüssigkeitskammer 58 und bildet dort im durch die Pumpe gesaugten Dampfstrom eine schwebende Flüssigkeitssäule, die ständig angehoben und durch den Gasstrom zerteilt wird, um dann wieder in sich zurückzufallen. Auf diese Weise werden dem durch die Pumpe geförderten Gasstrom kleine Flüssigkeitströpfchen beigegeben, die problemlos durch den durch die Kolbeneinheit 44 und die Zylinderbuchse 45 begrenzten Arbeitsraum gefördert wird.

Um auch bei dem hohen Flüssigkeitsanteil im geförderten Medium starken Korrosionsbelastungen eine im Langzeitbetrieb zufriedenstellende Standfestigkeit des Pleuellagers 32 zu gewährleisten, ist dieses, wie aus Figur 6 ersichtlich, bevorzugt an beiden Seiten durch zwei Paare von zusammenarbeitenen Schleifringen 80, 82 begrenzt, die gegen Treibstoffdämpfe resistent sind, und in den zwischen den Schleifringpaaren liegenden Raum mit dem Lager 32 ist eine Fettfüllung 84 eingebracht, welche ebenfalls gegen Treibstoffdampf resistent ist.

Aus der oben gegebenen Beschreibung ist ersichtlich, daß die beschriebene Pumpe auch Benzindämpfe mit größeren Anteilen flüssigen Benzines zuverlässig fördern kann, ohne daß sich in der Pumpe größere Flüssigkeitsvolumina ansammeln, die das Arbeiten der durch die Kolbeneinheit 44 und die Zylinderbuchse 45 gebildeten eigentlichen Pumpeinheit zu beinträchtigen.

## Patentansprüche

1. Pumpe zum Fördern von Dämpfen, insbesondere Dämpfen niedersiedender Flüssigkeiten wie Benzin, mit einem Gehäuse (10, 12), welches einen eine Pumpeinheit (44, 45) aufnehmenden Gehäuseraum, einen zum Einlaß der Pumpeinheit (44, 45) führenden Einlaßkanal (50 bis 58) und einen vom Auslaß der Pumpeinheit (44, 45) wegführenden Auslaßkanal (68) aufweist, dadurch gekennzeichnet, daß das Gehäuse (10, 12) mit einem Sumpf (62) ausgebildet ist, der mit einem Flüssigkeitseinlaß eines Verneblers verbunden ist, dessen Gaseinlaß mit dem durch die Pumpeinheit (44, 45) geförderten Dampfstrom beaufschlagt ist.

2. Pumpe nach Anspruch 1, dadurch gekennzeichnet, daß der Vernebler (54 bis 58) eine vom Dampfstrom durchsetzte in Förderrichtung lange und transversal zur Förderrichtung schmale Flüssigkeitskammer (58) aufweist.

3. Pumpe nach Anspruch 1 oder 2, dadurch gekennzeichnet, daß die Flüssigkeitskammer (58) unterhalb des Sumpfes (62) liegend im Gehäuse (10, 12) vorgesehen ist und über eine Rücklauföffnung (64) mit dem Sumpf (62) verbunden ist.

4. Pumpe nach Anspruch 3, dadurch gekennzeichnet, daß die Flüssigkeitskammer (58) vertikal ausgerichtet ist.

5. Pumpe nach einem der Ansprüche 2 bis 4, dadurch gekennzeichnet, daß der vom Sumpf (62) abgelegene Dampfeinlaß der Flüssigkeitskammer (58) mit einer durch mindestens einen Wickel (76) gewellten Bleches gebildeten Flammsperreinheit (70) versehen ist.

6. Pumpe nach einem der Ansprüche 2 bis 5, dadurch gekennzeichnet, daß sich die Flüssigkeitskammer (58) längs eines Kurbelraumes (62) einer trockenlaufenden Kolben-Pumpeinheit (44, 45) erstreckt.

7. Pumpe nach Anspruch 6, dadurch gekennzeichnet, daß die Flüssigkeitskammer (58) seitlich einer Lagerwand (14) liegt, in welcher eine Kurbelwelle (18) der Pumpeinheit (44, 45) gelagert ist.

8. Pumpe nach Anspruch 7, dadurch gekennzeichnet, daß ein Pleuellager (32) für ein Pleuel eines Kolbens der Pumpeinheit (44, 45) zwei Schleifringpaare (80, 82) und eine dazwischenliegende Fettfüllung (84) aufweist, welche gegen den zu fördernden Dampf, insbesondere Benzin, resistent sind.

## Claims

1. A pump for conveying vapours, more particularly vapours of highly volatile fluids such as petrol, with a housing (10, 12), which comprises a housing chamber accommodating a pump unit (44, 45), an inlet duct (50 to 58) leading to the inlet of the pump unit (44, 45) and an outlet duct (68) leading away from the outlet of the pump unit (44, 45), characterised in that the housing (10, 12) is constructed with a sump (62), which is connected to a fluid inlet of an atomiser, whose gas inlet is acted upon by the vapour flow conveyed through the pump unit (44, 45).

2. A pump according to claim 1, characterised in that the atomiser (54 to 58) comprises a fluid chamber (58), which is long in the conveying direction and is narrow transversely to the conveying direction and through which the vapour flow passes.

3. A pump according to claim 1 or 2, characterised in that the fluid chamber (58) is provided beneath the sump (62) in the housing (10, 12) and is connected via a return aperture (64) to the sump (62).

4. A pump according to claim 3, characterised in that the fluid chamber (58) is arranged vertically.

5. A pump according to one of claims 2 to 4,
characterised in that the vapour inlet of the fluid chamber (58) disposed upstream of the sump (62) is provided with a flame arrester unit (70) formed by at least one winding (76) of corrugated sheet metal.

6. A pump according to one of claims 2 to 5,
characterised in that the fluid chamber (58) extends along a crank chamber (62) of a dry-running piston pump unit (44, 45).

7. A pump according to claim 6, characterised in that the fluid chamber (58) is disposed laterally in relation to a bearing wall (14), in which a crank shaft (18) of the pump unit (44, 45) is mounted.

8. A pump according to claim 7, characterised in that a piston rod bearing (32) for a piston rod of a piston of the pump unit (44, 45) comprises two slip ring pairs (80, 82) and a grease filling (84) disposed between the slip ring pairs, which is resistant to the conveyed vapour, more particularly petrol.

## Revendications

1. Pompe de refoulement de vapeurs, notamment de vapeurs de liquides à basse ébullition tels que essence, avec un corps (10, 12) qui présente une chambre logeant une unité de pompe (44, 45), un canal d'entrée (50 à 58) conduisant à l'entrée de l'unité de pompe (44, 45) et un canal de sortie (68) partant de la sortie de l'unité de pompe (44, 45), **caractérisée en ce que** le corps (10,12) est formé avec un puisard (62) raccordé à une entrée de liquide d'un atomiseur dont l'entrée de gaz est chargée par le courant de vapeur refoulé par l'unité de pompe (44, 45).

2. Pompe selon la revendication 1, **caractérisée en ce que** l'atomiseur (54 à 58) présente une chambre à liquide (58) longue dans le sens de refoulement, traversée par le courant de vapeur, et étroite, transversalement par rapport au sens de refoulement.

3. Pompe selon la revendication 1 ou 2, **caractérisée en ce que** la chambre à liquide (58) est prévue en dessous du puisard (62), horizontalement dans le corps (10,12), et est reliée au puisard (62) par une ouverture de retour (64).

4. Pompe selon la revendication 3, **caractérisée en ce que** la chambre à liquide (58) est orientée verticalement.

5. Pompe selon l'une des revendications 2 à 4, **caractérisée en ce que** l'entrée de vapeur de la chambre à liquide (58) éloignée du puisard (62) est munie d'une unité d'obstacle aux flammes (70) formée par au moins un rouleau (76) en tôle ondulée.

6. Pompe selon l'une des revendications 2 à 5, **caractérisée en ce que** la chambre à liquide (58) est placée le long d'une chambre à manivelle (62) d'une unité de pompe à piston (44, 45) fonctionnant à sec.

7. Pompe selon la revendication 6, **caractérisée en ce que** la chambre à liquide (58) se trouve sur le côté d'une paroi de logement (14) dans laquelle est logée un vilebrequin (18) de l'unité de pompe (44, 45).

8. Pompe selon la revendication 7, **caractérisée en ce qu'**un palier de bielle (32) pour une bielle d'un piston de l'unité de pompe (44, 45) présente deux paires de bagues glissantes (80, 82) et une charge de graisse (84) intercalée entre ces deux paires de bagues glissantes, cette charge de graisse étant résistante à la vapeur à refouler, en particulier à l'essence.
